# EUROPÄISCHE PATENTSCHRIFT

(11) **EP 1 311 183 B1**
(45) Veröffentlichungstag und Bekanntmachung des Hinweises auf die Patenterteilung: **23.01.2008**
(21) Anmeldenummer: 01956585.2
(22) Anmeldetag: 06.08.2001
(51) Int. Cl.: A47L 9/24, A47L 9/00

(54) **STAUBSAUGER MIT EINEM TELESKOPROHR**
VACUUM CLEANER COMPRISING A TELESCOPIC TUBE
ASPIRATEUR A TUBE TELESCOPIQUE

(30) Priorität: 10.08.2000 DE 10039186
(43) Veröffentlichungstag der Anmeldung: 21.05.2003
(73) Patentinhaber: BSH Bosch und Siemens Hausgeräte GmbH, 81739 München (DE)
(72) Erfinder: SCHLERETH, Andreas, 97616 Bad Neustadt (DE); JESSENBERGER, Martin, 97638 Eussenhausen (DE); KESS, Herbert, 97616 Bad Neustadt (DE); SEITH, Thomas, 97616 Bad Neustadt (DE); STERZINGER, Wilma, 97618 Wülfershausen (DE); ELLER-VAINICHER, Sandro, 42489 Wülfrath (DE)
(86) Internationale Anmeldenummer: PCT/EP2001/009080
(87) Internationale Veröffentlichungsnummer: WO 2002/011598

(56) Entgegenhaltungen:
- EP-A- 0 738 492
- WO-A-99/35954
- DE-A- 19 615 814
- DE-U- 6 752 338
- US-A- 2 885 223
- US-A- 5 797 162

## Beschreibung

Die Erfindung betrifft ein Teleskoprohr mit Rohrteilen.

Ein solches Teleskoprohr ist durch die DE-C-42 00 526 bekannt. Darüber hinaus beschreibt auch die DE 67 52 338 U ein Teleskoprohr mit Rohrteilen. Derartige Teleskoprohre bestehen in der Regel aus zwei ineinanderschiebbaren Rohrteilen, wobei die beiden Rohrteile durch einen Rastmechanismus in der jeweils eingestellten Stellung gehalten werden. Beim Einsatz eines solchen Teleskoprohres als Staubsaugersaugrohr kann durch entsprechendes Ineinanderschieben der beiden Rohrteile eine gewünschte, für die Durchführung von Saugarbeiten günstige Arbeitslänge des Teleskoprohres eingestellt werden. Bei dem anschließend an die Durchführung von Saugarbeiten erfolgenden Verräumen des Staubsaugers und des als Saugrohr dienenden Teleskoprohres kann die eingestellte Gebrauchslänge des Teleskoprohres wegen der oft bestehenden engen Maßverhältnisse eines Aufbewahrraumes für den Staubsauger störend sein. Es bestünde zwar die Möglichkeit die Rohrteile des Teleskoprohres bis auf eine kürzeste Länge ineinanderzuschieben und so die Unterbringung in einem Aufbewahrraum zu erleichtern, jedoch müsste dann bei einer Wiederingebrauchnahme des Staubsaugers und des Teleskoprohres dessen Gebrauchslänge neu eingestellt werden.

Der Erfindung liegt die Aufgabe zugrunde, ein Teleskoprohr der eingangs beschriebenen Art zu verbessern.

Die Lösung der gestellten Aufgabe gelingt nach der Erfindung durch ein Teleskoprohr gemäß Anspruch 1 dadurch gekennnzeichnet dass zusätzlich zu den Rohrteilen des Teleskoprohres ein Basisrohrteil vorgesehen ist, in welches das Teleskoprohr mit seinem entsprechenden Rohrteil einschiebbar ist, wobei eine das Teleskoprohr in der gegenüber dem Basisrohrteil ausgezogenen Stellung haltende Verriegelungseinrichtung vorgesehen ist, die zum Einschieben des Teleskoprohres in das Basisrohrteil lösbar ist.

Die Rohrteile des Teleskoprohres können bei einer derartigen Ausbildung des Teleskoprohres in der jeweils geeigneten Stellung zueinander verbleiben. Das Einschieben des entsprechenden Rohrteiles des Teleskoprohres in das Basisrohrteil und das Herausziehen desselben aus dem Basisrohrteil erfolgt jeweils zwischen zwei fest vorgegebenen Endstellungen. Damit kann durch den Benutzer des Teleskoprohres die Verräumstellung des Teleskoprohres durch bloßes Einschieben des Teleskoprohres in das Basisrohrteil bis in die entsprechende Endstellung und die Gebrauchsstellung durch Herausziehen des Teleskoprohres bis in die andere Endstellung erreicht werden.

Bei einem Teleskoprohr, das als Saugrohr für einen Staubsauger dient und beim Verräumen des Staubsaugers an das Staubsaugergehäuse ansteckbar ist, kann die Verriegelungseinrichtung beim Anstecken des Teleskoprohres an das Staubsaugergehäuse vorteilhafterweise zwangsläufig lösbar sein. Somit wird das Teleskoprohr bei dem zum Verräumen des Staubsaugers üblichen Ansteckvorgang des Teleskoprohres an das Staubsaugergehäuse durch die Ansteckbewegung zwangsläufig in seine Verräumstellung zusammengeschoben.

Eine konstruktiv einfache Ausführungsform einer zwangsläufigen Entriegelung ergibt sich dadurch, dass die Verriegelungseinrichtung ein in eine an dem entsprechenden Rohrteil des Teleskoprohres vorgesehene Außennut eingreifendes Sperrelement aufweist, welches durch ein Entriegelungselement in seiner Sperrstellung gehalten ist, welches Entriegelungselement beim Anstecken des Teleskoprohres an das Staubsaugergehäuse in seine Entriegelungsstellung bewegbar ist.

Dadurch, dass das Sperrelement nach Freigabe durch das Entriegelungselement selbsttätig aus seiner Sperrstellung herausbewegt ist, wird eine besondere Leichtgängigkeit beim Ineinanderschieben von Basisrohrteil und Teleskoprohrteil erreicht.

Dass das Saugrohr nicht in seinem auf Verräumlänge zusammengeschobenen Zustand von dem Staubsaugergehäuse abgenommen werden kann wird dadurch sichergestellt, dass das Entriegelungselement mit einem Blockierelement gekoppelt ist, welches beim Anstecken des Teleskoprohres an das Staubsaugergehäuse auf eine Anschlagkante des Staubsaugergehäuses auftrifft und das Blockierelement dadurch bei der weiteren Aufsteckbewegung in eine Blockierstellung gedrängt ist.

Die Blockierung des Teleskoprohres am Staubsaugergehäuse gelingt auf einfache Weise dadurch, dass das Blockierelement durch eine am Basisrohrteil vorgesehene Anlaufschräge nach radial außen in eine nutartige Vertiefung des Staubsaugergehäuses gedrängt ist.

Das zum Abnehmen des Saugrohres vom Staubsaugergehäuse erforderliche Lösen der Blockierung erfolgt in einfacher Weise dadurch, dass bei dem beim Herausziehen des Teleskoprohres aus dem Basisrohrteil erfolgenden Einrasten des Sperrelementes in die Aussennut das Entriegelungselement durch Federkraft wieder in seine Verriegelungsstellung und das mit dem Entriegelungselement gekoppelte Blockierelement in seine Freigabestellung bewegt ist. Somit wird die Blockierung zwangsläufig beim Herausziehen des Teleskoprohres aus dem Basisrohrteil gelöst. Der Benutzer des Teleskoprohres ist daher gezwungen das Teleskoprohr vor dem Abnehmen vom Staubsaugergehäuse wieder auf seine Gebrauchslänge auszuziehen. Erst wenn dies geschehen ist, kann das Saugrohr vom Staubsaugergehäuse abgenommen werden.

Zweckmäßigerweise sind das Entriegelungselement und das Blockierelement mittels eines Gestänges miteinander gekoppelt. Hierdurch wird die gegenseitige Verstellung dieser Elemente sichergestellt.

Um eine ungewollte Blockierung des Teleskoprohres am Staubsaugergehäuse zu verhindern ist es vorteilhaft, dass das Blockierelement durch eine radial wirkende Federkraft in seiner Freigabestellung gehalten ist.

Anhand eines in der Zeichnung dargestellten Ausführungsbeispieles wird die Erfindung nachfolgend noch näher erläutert. Es zeigt:
- Fig. 1: einen Staubsauger mit einem an dessen Gehäuse angekoppelten Saugrohr,
- Fig. 2 und 3: verschiedene Phasen beim Anstecken eines Teleskoprohres an ein Staubsaugergehäuse und
- Fig. 4: die in Fig. 2 dargestellte Ansteckphase in vergrößerter Darstellung.

Mit 1 ist das Gehäuse eines Staubsaugers bezeichnet, das zur Aufbewahrung des Staubsaugers senkrecht aufgerichtet und mit seiner Gehäuserückseite 2 auf einer Grundfläche 3 aufgestellt ist. An der in dieser Stellung frei zugänglichen Bodenseite 4 des Staubsaugergehäuses 1 ist eine Einhängeöffnung 5 vorgesehen, in die ein Basisrohrteil 6 mittels eines an ihm angebrachten Hakens 7 einhängbar ist. Das Basisrohrteil 6 bildet zusammen mit zwei weiteren Rohrteilen 8 und 9 ein Teleskoprohr, das als Saugrohr für den Staubsauger dient. Die zwei weiteren Rohrteile 8 und 9 sind in bekannter Weise teleskopartig ineinanderschiebbar und können mittels eines Rastkopfes 10 in der jeweils gewünschten Stellung miteinander verrastet werden. Das untere Rohrteil 8 des Teleskoprohres ist in das Basisrohrteil 6 eingesteckt und kann in demselben zwischen einer oberen und unteren Endstellung verschoben werden. Zum Verräumen des Staubsaugers wird das untere Rohrteil 8 in das Basisrohrteil 6 hineingeschoben. Zur Durchführung von Saugarbeiten kann das untere Rohrteil 8 wieder aus dem Basisrohrteil 6 herausgezogen werden, so dass das Teleskoprohr dann wieder seine Gebrauchslänge aufweist.

In axialem Abstand zu dem Haken 7 ist an dem Basisrohrteil 6 ein Ringbund 11 vorgesehen. In dem der Bodenseite 4 des Staubsaugergehäuses 1 zugewandten Bereich ist an dem Ringbund 11 ein nach radial außen weisender wulstartiger Vorsprung 12 ausgebildet, der an seinem in Aufsteckrichtung (Pfeil 13) des Saugrohres liegenden Ende eine Anlaufschräge 14 aufweist. Am Außenumfang des Ringbundes 11 liegt ein Blockierelement 15 an, welches durch den Ringbund 11 außen umgreifende Federarme 16 in seiner Ausgangsstellung, d.h. Freigabestellung gehalten wird, siehe Fig. 2. In dieser Stellung liegt das Blockierelement 15 außerhalb einer nutartigen Vertiefung 17 des Staubsaugergehäuses 1, so dass das Basisrohrteil 6 des Saugrohres sowohl in der durch den Pfeil 13 gekennzeichneten Ansteckrichtung an das Staubsaugergehäuse 1 angesteckt als auch in der Gegenrichtung von dem Staubsaugergehäuse 1 abgezogen werden kann.

Über ein Gestänge 18 ist das Blockierelement 15 mit einem kegelförmig ausgebildeten Entriegelungselement 19 gekoppelt. Das Entriegelungselement 19 liegt mit seiner einen Seite an einer der Kegelfläche des Entriegelungselementes 19 angepassten Schrägfläche eines Sperrelementes 20 an. Das Sperrelement 20 greift in eine am unteren Rohrteil 8 vorhandene Außennut 21 ein. Durch diesen Eingriff des Sperrelementes 20 ist das untere Rohrteil 8 in dem Basisrohrteil 6 axial fixiert. Auf der der einen Seite gegenüberliegenden Seite liegt das Entriegelungselement 19 an einer weiteren Schrägfläche 30 an, die an einem am Außenumfang des Basisrohrteiles 6 angeordneten Bügel 22 radial abgestützt ist. Durch eine Schraubenfeder 23 wird das Entriegelungselement 19 in axialer Richtung gegen die Schrägfläche des Sperrelementes 20 und die weitere Schrägfläche 30 gedrückt.

Das Sperrelement 20 wird von einem federnd ausgebildeten Tragarm 24 eines am Aussenumfang des Basisrohrteiles 6 angeordneten Halteelementes 25, das auch die weitere Schrägfläche 30 trägt, gehalten. Die Federkraft des Tragarmes 24 ist so bemessen, dass sie das Sperrelement 20 bei Freigabe durch das Entriegelungselement 19 aus der Außennut 21 des unteren Rohrteiles 8 herausbewegen kann.

Die Funktionsweise des Teleskoprohres wird nachfolgend von der in Fig. 2 und 4 gezeigten Stellung der Rohrteile ausgehend beschrieben-Wie-bereits-erwähnt-kann das Saugrohr bei dieser Stellung seiner einzelnen Rohrteile entweder an das Staubsaugergehäuse 1 angesteckt oder von diesem abgenommen werden. Es wird zunächst der Ansteckvorgang erläutert. Entsprechend der vor dem Anstecken des Saugrohres an das Staubsaugergehäuse 1 durchgeführten Saugarbeiten ist das untere Rohrteil 8 zur Einstellung der gewünschten Gebrauchslänge des Saugrohres bis zum Einrasten des Sperrelementes 20 in die Außennut 21 aus dem Basisrohrteil 6 herausgezogen. Zum Anstecken des Saugrohres an das Staubsaugergehäuse 1 wird zunächst der Haken 7 in die Einhängeöffnung 5 eingeführt. Gleichzeitig wird auch ein im Bereich des Ringbundes 11 vorgesehener Sicherungshaken 26 in einen an der Bodenseite 4 des Staubsaugergehäuses 1 ausgebildeten Schlitz 27 eingeführt. Durch dieses Einhängen des Saugrohres an zwei axial beabstandeten Stellen der Bodenseite 4 des Staubsaugergehäuses 1 wird ein Wegkippen des Saugrohres von der Bodenseite 4 verhindert.

Nach einer bestimmten Strecke des Ansteckweges des Saugrohres trifft das Blockierelement 15 auf eine die nutartige Vertiefung 17 begrenzende Anschlagkante 28. Damit wird das Blockierelement 15 festgehalten und kann die weitere Ansteckbewegung des Saugrohres nicht mehr mit machen. Infolge der weiteren Ansteckbewegung des Saugrohres gleitet die Anlaufschräge 14 des wulstartigen Vorsprunges 12 an einer Schräge 29 des Blockierelementes 15 entlang, wodurch das Blockierelement 15 nach radial außen in die nutartige Vertiefung 17 gedrückt wird, siehe Fig. 3.

Zusammen mit dem Blockierelement 15 wird über das Gestänge 18 auch das Entriegelungselement 19 festgehalten und nimmt nicht mehr an der weiteren Ansteckbewegung des Saugrohres teil. Das über das Halteelement 25 mit dem Basisrohrteil 6 gekoppelte Sperrelement 20 und auch die mit dem Halteelement 25 verbundene weitere Schrägfläche 30 werden dagegen bei der weiteren Ansteckbewegung des Saugrohres mit dem Basisrohrteil 6 zusammen weiter bewegt. Hierdurch gleitet das Sperrelement 20 an der einen Kegelfläche des Entriegelungselementes 19 entlang und wird dadurch für seine radiale Entriegelungsbewegung freigegeben. Durch die Federkraft des Tragarmes 24 wird das Sperrelement 20 nach radial außen bewegt und tritt aus der Außennut 21 des unteren Rohrteiles 8 heraus. Das untere Rohrteil 8 kann nun in das Basisrohrteil 6 hineingeschoben werden, bis es mit seiner Endkante 31 auf eine am Innenumfang des Basisrohrteiles 6 ausgebildete Ringkante 32 auftrifft. Damit ist der Ansteckvorgang des Saugrohres an das Staubsaugergehäuse 1 abgeschlossen und das Saugrohr auf seine Verräumlänge verkürzt.

Zur Durchführung eines erneuten Saugvorganges muss das Saugrohr wieder von dem Staubsaugergehäuse 1 abgenommen werden. Dabei ist das Saugrohr zunächst durch das in die nutartige Vertiefung 17 eingreifende Blockierelement 15 gegen eine axiale Bewegung blockiert. Beim Ziehen an dem Saugrohr wird zunächst nur das untere Rohrteil 8 in dem Basisrohrteil 6 nach oben gezogen. Sobald das untere Rohrteil 8 soweit nach oben aus dem Basisrohrteil 6 herausgezogen ist, dass die Außennut 21 mit dem Sperrelement 20 zur Deckung kommt, wird das Sperrelement 20 durch die von der Schraubenfeder 23 auf das Entriegelungselement 19 ausgeübte Andrückkraft in die Außennut 21 gedrängt. Damit ist das untere Rohrteil 8 wieder mit dem Basisrohrteil 6 in axialer Richtung verriegelt.

Durch das nach radial innen in die Außennut 21 erfolgende Ausweichen des Sperrelementes 20 wird das Entriegelungselement 19 für eine kurze axiale Bewegung freigegeben. Diese axiale Bewegung wird über das Gestänge 18 auf das Blockierelement 15 übertragen, welches dadurch über die Anlaufschräge 14 wieder von dem wulstartigen Vor sprung 12 herabgleitet und aus der nutartigen Vertiefung 17 heraustritt. Durch die Federwirkung der Federarme 16 wird das Blockierelement 15 dabei nach radial innen gezogen und dann in dieser Stellung gehalten. Nunmehr können der Haken 7 und der Sicherungshaken 26 aus den entsprechenden Aufnahmen herausgezogen und das Saugrohr damit vom Staubsaugergehäuse 1 abgenommen werden.

Durch das beim Abnehmen des Saugrohres von dem Staubsaugergehäuse 1 zwangsläufig erfolgende Herausziehen des unteren Rohrteiles 8 aus dem Basisrohrteil 6 wird stets wieder die zuvor einmal durch entsprechendes Verstellen der beiden Rohrteile 8 und 9 eingestellte Gebrauchslänge des Saugrohres sichergestellt. Es ist somit kein erneutes Einregulieren dieser Länge erforderlich. Wie die vorstehenden Erläuterungen zeigen, erfolgt sowohl die Einstellung einer bestimmtem Verräumlänge als auch der Gebrauchslänge des Saugrohres jeweils selbsttätig beim Anstecken des Saugrohres an das Staubsaugergehäuse 1 bzw. beim Abnehmen desselben vom Staubsaugergehäuse 1.

## Patentansprüche

1. Teleskoprohr mit Rohrteilen (8, 9), wobei das Teleskoprohr als Saugrohr for einen Staubsauger dient, die zwei Rohrteile (8,9) teleskopartig ineinanderschiebbar sind und mittels eines Rastkopfes (fo) in der jeweils gewünschten Stellung mit einander verrastet werden können **dadurch gekennzeichnet, dass** zusätzlich zu den Rohrteilen (8, 9) des Teleskoprohres ein Basisrohrteil (6) vorgesehen ist, in welches das Teleskoprohr mit seinem entsprechenden Rohrteil (8) einschiebbar ist, wobei eine das Teleskoprohr in der gegenüber dem Basisrohrteil (6) ausgezogenen Stellung haltende Verriegelungseinrichtung (20, 21) vorgesehen ist, die zum Einschieben des Teleskoprohres in das Basisrohrteil (6) lösbar ist.

2. Teleskoprohr nach Anspruch 1, das als Saugrohr für einen Staubsauger dient und beim Verräumen des Staubsaugers an das Staubsaugergehäuse ansteckbar ist, **dadurch gekennzeichnet, dass** die Verriegelungseinrichtung (20, 21) beim Anstecken des Teleskoprohres an das Staubsaugergehäuse (1) zwangsläufig lösbar ist.

3. Teleskoprohr nach Anspruch 2, **dadurch gekennzeichnet, dass** die Verriegelungseinrichtung (20, 21) ein in eine an dem entsprechenden Rohrteil (8) des Teleskop- rohres vorgesehene Außennut (21) eingreifendes Sperrelement (20) aufweist, welches durch ein Entriegelungselement (19) in seiner Sperrstellung gehalten ist, welches Entriegelungselement (19) beim Anstecken des Teleskoprohres an das Staubsaugergehäuse (1) in seine Entriegelungsstellung bewegbar ist.

4. Teleskoprohr nach Anspruch 3, **dadurch gekennzeichnet, dass** das Sperrelement (20) nach Freigabe durch das Entriegelungselement (19) selbsttätig aus seiner Sperrstellung herausbewegt ist.

5. Teleskoprohr nach Anspruch 3 oder 4, **dadurch gekennzeichnet, dass** das Entriegelungselement (19) mit einem Blockierelement (15) gekoppelt ist, welches beim Anstecken des Teleskoprohres an das Staubsaugergehäuse (1) auf eine Anschlagkante (28) des Staubsaugergehäuses (1) auftrifft und das Blockierelement (15) **dadurch** bei der weiteren Aufsteckbewegung in eine Blockierstellung gedrängt ist.

6. Teleskoprohr nach Anspruch 5, **dadurch gekennzeichnet, dass** das Blockierelement (15) durch eine am Basisrohrteil (6) vorgesehene Anlaufschräge (14) nach radial außen in eine nutartige Vertiefung (17) des Staubsaugergehäuses (1) gedrängt ist.

7. Teleskoprohr nach Anspruch 6, **dadurch gekennzeichnet, dass** bei dem beim Herausziehen des Teleskoprohres aus dem Basisrohrteil (6) erfolgenden Einrasten des Sperrelementes (20) in die Außennut (21) das Entriegelungselement (19) durch Federkraft wieder in seine Verriegelungsstellung und das mit dem Entriegelungseletnent (19) gekoppelte Blockierelement (15) in seine Freigabestellung bewegt ist.

8. Teleskoprohr nach einem der Ansprüche 5 bis 7, **dadurch gekennzeichnet, dass** das Entriegelungselement (19) und das Blockierelement (15) mittels eines Gestänges (18) miteinander gekoppelt sind.

9. Teleskoprohr nach einem der Ansprüche 5 bis 8, **dadurch gekennzeichnet, dass** das Blockierelement (15) durch eine radial wirkende Federkraft (16) in seiner Freigabestellung gehalten ist.

## Claims

1. Telescopic tube with tube parts (8, 9), wherein the telescopic tube serves as a suction tube for a vacuum cleaner, which two tube parts (8, 9) can be telescopically pushed into one another and can be detented together in the respectively desired setting by means of a detent head (10), **characterised in that** in addition to the tube parts (8, 9) of the telescopic tube a base tube part (6) is provided into which the telescopic tube can be pushed by its corresponding tube part (8), wherein a locking device (20, 21) which holds the telescopic tube in the drawn-out setting relative to the base tube part (6) and which is detachable for pushing the telescopic tube into the base tube part (6) is provided.

2. Telescopic tube according to claim 1, which serves as a suction tube for a vacuum cleaner and which can be plugged-on at the vacuum cleaner housing when the vacuum cleaner is to be put away, **characterised in that** the locking device (20, 21) is forcibly releasable when the telescopic tube is plugged on at the vacuum cleaner housing (1).

3. Telescopic tube according to claim 2, **characterised in that** the locking device (20, 21) has a locking element (20), which engages in an external groove (21) provided at the corresponding tube part (8) of the telescopic tube and which is held in its locking setting by an unlocking element (19), which unlocking element (19) is movable into its unlocking setting when the telescopic tube is plugged on at the vacuum cleaner housing (1).

4. Telescopic tube according to claim 3, **characterised in that** the locking element (20) after release by the unlocking element (19) is automatically moved out of its locking setting.

5. Telescopic tube according to claim 3 or 4, **characterised in that** the unlocking element (19) is coupled with a blocking element (15), which impinges on an abutment edge (28) of the vacuum cleaner housing (1) when the telescopic tube is plugged on at the vacuum cleaner housing (1) and the blocking element (15) is thereby displaced, with further plugging-on movement, into a blocking setting.

6. Telescopic tube according to claim 5, **characterised in that** the blocking element (15) is displaced radially outwardly by an entry chamfer (14), which is provided at the base tube part (6), into a groove-like depression (17) of the vacuum cleaner housing (1).

7. Telescopic tube according to claim 6, **characterised in that** in the case of detenting, which takes place on withdrawal of the telescopic tube from the base tube part (6), of the locking element (20) in the external groove (21) the unlocking element (19) is moved by spring force back into its locking setting and the blocking element (15) coupled with the unlocking element (19) is moved into its release setting.

8. Telescopic tube according to one of claims 5 to 7, **characterised in that** the unlocking element (19) and the blocking element (15) are coupled together by means of a linkage (18).

9. Telescopic tube according to one of claims 5 to 8, **characterised in that** the blocking element (15) is held in its release setting by a radially acting spring force (16).

## Revendications

1. Tube télescopique avec des parties de tube (8, 9), le tube télescopique servant de tube aspirant pour un aspirateur, les deux parties (8, 9) pouvant être emboîtées l'un dans l'autre de façon télescopique et pouvant être encliquetées l'une avec l'autre au moyen d'une tête d'encliquetage (10) dans la position respectivement souhaitée, **caractérisé en ce que**, en supplément des parties de tube (8, 9) du tube télescopique, il est prévu une partie de tube de base (6) dans laquelle le tube télescopique peut être introduit avec sa partie de tube (8) correspondante, un dispositif de verrouillage (20, 21) maintenant le tube télescopique dans la position sortie par rapport à la partie de tube de base (6) étant prévu, lequel dispositif peut être détaché pour l'introduction du tube télescopique dans la partie de tube de base (6).

2. Tube télescopique selon la revendication 1, qui sert de tube aspirant pour un aspirateur et peut être emboîté sur le carter d'aspirateur lors du rangement de l'aspirateur, **caractérisé en ce que** le dispositif de verrouillage (20, 21) peut être détaché forcément lors de l'emboîtement du tube télescopique sur le carter d'aspirateur (1).

3. Tube télescopique selon la revendication 2, **caractérisé en ce que** le dispositif de verrouillage (20, 21) présente un élément de blocage (20) s'engageant dans une rainure extérieure (21) prévue sur la partie de tube (8) correspondante du tube télescopique, lequel élément est maintenu par un élément de déverrouillage (19) dans sa position de blocage, lequel élément de déverrouillage (19) peut être déplacé dans sa position de déverrouillage lors de l'emboîtement du tube télescopique sur le carter d'aspirateur (1).

4. Tube télescopique selon la revendication 3, **caractérisé en ce que** l'élément de blocage (20) est déplacé automatiquement hors de sa position de blocage après la libération par l'élément de déverrouillage (19).

5. Tube télescopique selon la revendication 3 ou 4, **caractérisé en ce que** l'élément de déverrouillage (19) est couplé avec un élément de blocage (15), lequel arrive sur une arête de butée (28) du carter d'aspirateur (1) lors de l'emboîtement du tube télescopique sur le carter d'aspirateur (1) et l'élément de blocage (15) est refoulé de ce fait dans une position de blocage lors du mouvement d'emboîtement ultérieur.

6. Tube télescopique selon la revendication 5, **caractérisé en ce que** l'élément de blocage (15) est refoulé par un chanfrein d'entrée (14) prévu sur la partie du tube de base (6) vers l'extérieur radialement dans une cavité (17) en forme de rainure du carter d'aspirateur (1).

7. Tube télescopique selon la revendication 6, **caractérisé en ce que**, lors de l'encliquetage de l'élément de blocage (20) dans la rainure extérieure (21), qui intervient lors de l'extraction du tube télescopique de la partie de tube de base (6), l'élément de déverrouillage (19) est déplacé sous l'effet de la force du ressort à nouveau dans sa position de verrouillage et l'élément de blocage (15) couplé avec l'élément de déverrouillage (19) est déplacé dans sa position de libération.

8. Tube télescopique selon l'une quelconque des revendications 5 à 7, **caractérisé en ce que** l'élément de déverrouillage (19) et l'élément de blocage (15) sont couplés l'un avec l'autre au moyen d'une tringle (18).

9. Tube télescopique selon l'une quelconque des revendications 5 à 8, **caractérisé en ce que** l'élément de blocage (15) est maintenu dans sa position de libération par une force de ressort (16) agissant radialement.
